# EUROPÄISCHE PATENTANMELDUNG

(11) **EP 1 020 557 A1**
(43) Veröffentlichungstag der Anmeldung: **19.07.2000**
(21) Anmeldenummer: 99100527.3
(22) Anmeldetag: 13.01.1999
(51) Int. Cl.: D06F 81/00

(54) **Bügeltisch**

(71) Anmelder: Zumbühl & Co. Handelsagentur, 6300 Zug (CH)
(72) Erfinder: Zumbühl, Thomas, 6300 Zug (CH)
(74) Vertreter: Abel, Martin, Dipl.-Ing.

(57) **Zusammenfassung**

Es wird ein Bügeltisch vorgeschlagen, der ein längliches Auflageteil (1) aufweist, an dem über eine Schwenkeinrichtung (18) ein Abstellteil (15) für ein Bügeleisen (14) schwenkbeweglich gelagert ist. Die Schwenkeinrichtung (18) ist so ausgeführt, daß das Abstellteil (15) entlang wenigstens einer gekrümmten Wegstrecke über die Auflagefläche (2) hinwegschwenkbar ist und in unterschiedlichen Längs- und Querpositionen über der Auflagefläche (2) positioniert werden kann.

## Beschreibung

Die Erfindung betrifft einen Bügeltisch, mit einem länglichen Auflageteil, das eine ein Auflegen der zu bügelnden Teile ermöglichende Auflagefläche aufweist, und mit einem Abstellteil für ein Bügeleisen, das über eine Schwenkeinrichtung relativ zum Auflageteil schwenkbeweglich gelagert ist.

Ein Bügeltisch dieser Art geht beispielsweise aus der US 3,603,543 oder aus der US 5,048,783 hervor. Er verfügt dort über ein längliches Auflageteil für die zu bügelnden Teile, in dessen Nachbarschaft ein das Abstellen eines Bügeleisens ermöglichendes Abstellteil vorgesehen ist, daß über einen Schwenkarm am Auflageteil gelagert ist. Die Verschwenkbarkeit ermöglicht es, das Abstellteil in einer für den jeweiligen Bügelvorgang ergonomisch günstigen Position entlang des Außenumfanges des Auflageteils variabel zu positionieren. Allerdings ist von Nachteil, daß sich abhängig von der momentanen Schwenkposition teils nicht unerhebliche Abstände zwischen Abstellteil und Auflageteil einstellen, die die Handhabung des Bügeleisens beim Bügeln erschweren.

Es wurde daher in der US 3,739,507 bereits vorgeschlagen, das Abstellteil über der Auflagefläche zu positionieren und eine Verschiebelagerung vorzusehen, die eine Positionierung des Abstellteils in unterschiedlichen Längspositionen über der Auflagefläche ermöglicht. Allerdings belegt diese Lösung ständig einen relativ großen Bereich der Auflagefläche und setzt zwingend ein Verschieben des Abstellteils bis hin zur Rückseite des Auflageteils voraus, wenn aufgrund eines größeren Wäschestückes eine Längskante des Auflageteils in ihrer gesamten Länge genutzt werden soll.

Es ist somit die Aufgabe der vorliegenden Erfindung, einen Bügeltisch der eingangs genannten Art zu schaffen, der eine variable Nutzung der Auflagefläche des Auflageteils bei gleichzeitig ergonomisch günstiger Positionierbarkeit des Abstellteils für das Bügeleisen gewährleistet.

Zur Lösung dieser Aufgabe ist vorgesehen, daß die Schwenkeinrichtung derart ausgeführt ist, daß das Abstellteil entlang wenigstens einer gekrümmten Wegstrecke über die Auflagefläche hinwegschwenkbar und dabei in unterschiedlichen Längs- und Querpositionen über der Auflagefläche positionierbar ist.

Auf diese Weise kann das Abstellteil problemlos innerhalb der Reichweite der den Bügeltisch nutzenden Person in ergonomisch günstiger Lage innerhalb des Umrisses der Auflagefläche angeordnet werden. Die Verschwenkbarkeit ermöglicht Positionsänderungen des Auflageteils innerhalb der Reichweite des Benutzers, wobei die beim Verschwenken stattfindende Veränderung der bezüglich der Auflagefläche eingenommenen Querposition die Möglichkeit zur kompletten Freigabe eines Längsrandbereiches des Auflageteils schafft, so daß auch langgestreckte Wäschestücke mühelos gebügelt werden können. Durch die Positionierung über der Auflagefläche werden überdies ungünstige Kippmomente vermieden, die ein Umkippen des Bügeltisches begünstigen könnten.

Vorteilhafte Weiterbildungen der Erfindung gehen aus den Unteransprüchen hervor.

In einer besonders vorteilhaften Ausgestaltung der Schwenkeinrichtung ist mindestens ein Schwenkarm vorgesehen, der einenends das Abstellteil aufweist und der andernends über eine erste Schwenklagereinrichtung derart verschwenkbar mit dem Auflageteil verbunden ist, daß er zumindest mit seinem dem Abstellteil zugeordneten Endabschnitt über die Auflagfläche hinwegschwenkbar ist. Die Schwenklagerung kann insbesondere unmittelbar am Auflageteil erfolgen, möglich wäre aber auch eine Lagerung an einem Bestandteil des in der Regel vorhandenen Ständers des Bügeltisches.

Zweckmäßigerweise befindet sich die von der ersten Schwenklagereinrichtung definierte Schwenkstelle des Schwenkarmes in einem Abstand von der Rückseite des Auflageteils, der größer oder gleich dem Radius der Schwenkbewegung des Abstellteils ist, wobei insbesondere eine Anordnung im längenmittigen Bereich des Auflageteils in Frage kommt. Handelt es sich um ein Auflageteil, das an wenigstens einer Längsseite eine abgeknickte Kontur hat, so daß es sich ausgehend von dem Knickbereich nach vorne hin verjüngt, ist die von der ersten Schwenklagereinrichtung definierte Schwenkstelle vorzugsweise dem bzw. einem der Knickbereiche zugeordnet. Es besteht somit für Rechts- und Linkshänder gleichermaßen die Möglichkeit, das Bügeleisen-Abstellteil handhabungsgünstig zu positionieren, wobei in allen Fällen die Rückseite des Auflageteils zur Verwendung als Schulterpaßform für das Bügeln von Hemden, Blusen, Sakkos etc. sowie für das Bügeln kompletter Rückenpartien entsprechender Wäschestücke frei bleibt. Das Abstellteil läßt sich stets optimal in Reichweite positionieren und bei Bedarf auch durch kurzzeitiges Verschwenken umpositionieren.

Bei über mindestens einen Knickbereich verfügenden Auflageteilen bietet es sich zudem an, die Schwenkstelle in dem sich zur Vorderseite des Auflageteils hin an den Knickbereich anschließenden Bereich zu legen, so daß sie im wesentlichen innerhalb der verlängerten gedachten Randlinie des rückwärtigen Abschnittes des Auflageteils liegt. Der Bügeltisch läßt sich somit leicht verpacken und man erhält beim Transport einen gewissen Schutz vor Beschädigungen der Schwenklagereinrichtung.

Die Handhabbarkeit des Abstellteils wird um einen weiteren Faktor verbessert, wenn es seinerseits verschwenkbar an dem Schwenkarm angelenkt ist, so daß insgesamt vorzugsweise zwei sich überlagernde Schwenkbewegungen möglich sind, die beide zweckmäßigerweise in zur Auflagefläche parallelen Ebenen verlaufen. Man kann somit beispielsweise den Schwenkarm in eine zum Längsrand des Auflageteils parallele Position bringen und das Abstellteil dennoch durch entsprechendes Zurückschwenken über der Auflagefläche plazieren.

Zwar wäre es möglich, die Schwenkeinrichtung so auszuführen, daß das Abstellteil unabhängig von der momentanen Schwenkposition in Berührkontakt mit der Auflagefläche steht. Um Beeinträchtigungen von auf dem Auflageteil liegenden Wäschestücken beim Verschwenken zu vermeiden, empfiehlt sich allerdings die Einhaltung eines gewissen Höhenabstandes während zumindest eines Großteils der beim Verschwenken überstreichbaren Wegstrecke. In diesem Zusammenhang ist es vorteilhaft, wenn sich das Abstellteil zumindest bei Nichtgebrauch in einer insbesondere einem längsseitigen Rand des Auflageteils zugeordnete Ruheposition verbringen läßt, in der es auf der Auflagefläche aufliegt.

Die Schwenkeinrichtung und gegebenenfalls die erste Schwenklagereinrichtung können so ausgeführt sein, daß das Abstellteil beim Verschwenken des Schwenkarmes zumindest partiell eine Änderung seines Abstandes zur Auflagefläche erfährt. Auf diese Weise läßt sich beispielsweise erreichen, daß das Abstellteil beim Verschwenken in eine Ruheposition automatisch abgesenkt wird und beim Zurückschwenken in eine Arbeitsposition automatisch in eine zur Auflagefläche vertikal beabstandete Position verlagert wird. Dabei kann zusätzlich eine gewisse Schrägstellung des Auflageteils mit Bezug zur Auflagefläche vorgesehen werden, um das Abstellen des Bügeleisens zu erleichtern und bei Dampfbügeleisen ein Nachtropfen zu verhindern.

Nachfolgend wird die Erfindung anhand der beiliegenden Zeichnung näher erläutert. In dieser zeigen:
- Figur 1: eine bevorzugte Bauform des erfindungsgemäßen Bügeltisches in Draufsicht, wobei in teils durchgezogenen und teils strichpunktierten Linien verschiedene Schwenkpositionen des Abstellteils angedeutet sind,
- Figur 2: eine Seitenansicht des Bügeltisches aus Figur 1 mit Blick gemäß Pfeil II auf das in Figur 1 in durchgezogenen Linien in einer Ruheposition gezeigte Abstellteil, und
- Figur 3: den in Figur 1 gezeigten Bügeltisch im Querschnitt gemäß Schnittlinie III-III bei in eine Arbeitsposition der in Figur 1 strichpunktiert angedeuteten Art verschwenktem Abstellteil.

Der in der Zeichnung abgebildete Bügeltisch verfügt über ein längliches, brett- oder plattenähnliches Auflageteil 1, das in Figur 1 in einer Draufsicht gezeigt ist. In der zum Bügeln eingenommenen Gebrauchsposition ist das Auflageteil 1 so ausgerichtet, daß seine Ausdehnungsebene sich horizontal erstreckt.

Das Auflageteil 1 besteht vorzugsweise aus Metall und kann über eine Vielzahl von Durchbrechungen verfügen, die einen Durchtritt von Wasserdampf ermöglichen. Aufgrund eines insbesondere aus Textilmaterial bestehenden Überzuges sind die Durchbrechungen nicht sichtbar.

Die in Gebrauchsstellung nach oben weisende Fläche des Auflageteils 1 bildet eine Auflagefläche 2, auf die die zu bügelnden Teile, beispielsweise Bekleidungsstücke oder sonstige textile Produkte, aufgelegt werden können.

An der der Auflagefläche 2 entgegengesetzten Unterseite des Auflageteils 1 ist ein zum Aufstellen des Bügeltisches am Einsatzort dienender Ständer 3 angebracht, der in Figur 3 in Teilen angedeutet ist. Er ist vorzugsweise klappbar ausgeführt, so daß er sich aus einer ausgeklappten Bereitschaftsstellung in eine an die Unterseite des Auflageteils 1 herangeklappte Grundstellung verlagern läßt.

Das Auflageteil 1 verfügt über eine Rückseite 4, eine Vorderseite 5 und zwei seitliche Längsseiten 6, 7. Während die erste Längsseite 6 beim Ausführungsbeispiel im wesentlichen geradlinig konturiert ist, hat die andere, zweite Längsseite 7 eine abgeknickte Kontur mit einem sich ausgehend vom Knickbereich 8 zur Rückseite 4 erstreckenden rückwärtigen Längenabschnitt 12 und einem sich ausgehend vom Knickbereich 8 zur Vorderseite 5 hin erstreckenden vorderen Längenabschnitt 13. Während der rückwärtige Längenabschnitt 12 etwa parallel zur ersten Längsseite 6 verläuft, nähert sich der vordere Längenabschnitt 13 zur Vorderseite 5 hin an die erste Längsseite 6 an, so daß sich das Auflageteil 1, beginnend auf Höhe des Knickbereiches 8, zur Vorderseite hin verjüngt.

Um ein während des Bügeln verwendetes, in Figuren 1 und 3 strichpunktiert angedeutetes Bügeleisen 14 während des vorübergehenden Nichtgebrauches abstellen zu können, ist der Bügeltisch mit einem in geeigneter Weise ausgestalteten Abstellteil 15 ausgestattet. Es ist beim Ausführungsbeispiel plattenähnlich mit abgerundetem Umriß ausgeführt und definiert an der in Gebrauchsstellung nach oben weisenden Seite eine Abstellfläche 16, die mit rutschhemmenden Maßnahmen 17, beispielsweise geeignete Beläge, versehen sein kann.

Das Abstellteil 15 ist über eine allgemein mit Bezugsziffer 18 bezeichnete Schwenkeinrichtung relativ zum Auflageteil 1 in einer zur Auflagefläche 2 parallelen Ebene schwenkbeweglich gelagert. Die Schwenkeinrichtung 18 ist dabei in einer Weise ausgeführt, daß das Abstellteil 15 entlang wenigstens einer gekrümmten Wegstrecke über die Auflagefläche 2 hinwegschwenkbar ist und somit in unterschiedlichen Längs- und Querpositionen über der Auflagefläche 2 positioniert werden kann. Auf diese Weise kann das Abstellteil 15 variabel stets in die diejenige Position gebracht werden, die für die Handhabung des Bügeleisens und für den Bügelvorgang selbst am günstigsten ist.

Im einzelnen verfügt die Schwenkeinrichtung 18 über einen beispielsweise als Metallrohr ausgeführten Schwenkarm 22, der am einen, ersten Endbereich 23 das Abstellteil 15 trägt und mit seinem anderen, zweiten Endbereich 24 unter Vermittlung einer ersten Schwenklagereinrichtung 25 schwenkbeweglich mit dem Auflageteil 1 gekoppelt ist. Die Lagerung erfolgt dabei zweckmäßigerweise am Auflageteil 1 selbst, wenngleich auch eine zusätzliche oder alternative Befestigung an einem Bestandteil des Ständers 3 denkbar wäre.

Der Schwenkarm 22 des Ausführungsbeispiels hat einen abgewinkelten Verlauf mit einem sich zwischen dem ersten Endbereich 23 und dem Abwinkelungsbereich 27 erstreckenden ersten Längenabschnitt 28 und einem sich zwischen dem Abwinkelungsbereich 27 und dem zweiten Endbereich 24 erstreckenden zweiten Längenabschnitt 29. Der zweite Längenabschnitt 29 erstreckt sich im Bereich der zweiten Längsseite 7 seitlich neben dem Auflageteil 1 in vertikaler Richtung, während sich der zweite Längenabschnitt 28 quer zur Vertikalen erstreckt und beim Ausführungsbeispiel einen zum ersten Endbereich 23 hin leicht ansteigenden Verlauf hat.

Der zweite Längenabschnitt 29 sitzt beim Ausführungsbeispiel in einer zur ersten Schwenklagereinrichtung 25 gehörenden, ortsfest am Auflageteil 1 fixierten Lagerhülse 32, wobei eine vertikale erste Schwenkachse 33 definiert wird, die mit der Längsachse des zweiten Längenabschnittes 29 zusammenfällt und um die der Schwenkarm 22 gemäß Doppelpfeil 34 (Figur 1) verschwenkbar ist. Die Anordnung ist so getroffen, daß der das Abstellteil 15 aufweisende erste Längenabschnitt 28 des Schwenkarmes 22 bei der Schwenkbewegung über die Auflagefläche 2 hinwegschwenkt. Dementsprechend führt auch das am Schwenkarm 22 fixierte Abstellteil 15 eine entsprechende Schwenkbewegung aus.

Die Figur 1 zeigt eine besonders vorteilhafte Plazierung der von der ersten Schwenklagereinrichtung 25 vorgegebenen und das Zentrum der Schwenkbewegung definierenden Schwenkstelle 35 des Schwenkarmes 22. Sie befindet sich im weiteren Sinne im längsmittigen Bereich des Auflageteils 1, wobei sowohl zur Rückseite 4 als auch zur Vorderseite 5 ein Abstand eingehalten wird, der größer ist als der maximale Radius der Schwenkbewegung des Abstellteils 15. Auf diese Weise ist insbesondere der rückwärtige Endbereich des Auflageteils 1 und der Auflagefläche 2 unabhängig von der Schwenkposition des Abstellteils 15 unbeeinträchtigt und steht ungehindert für Bügelarbeiten zur Verfügung. Ferner kann durch bedarfsgemäße Schwenkpositionierung sowohl für Linkshänder als auch für Rechtshänder eine ergonomisch günstige Stellung für das Abstellteil 15 gefunden werden.

Vorzugsweise ist die maximale Gesamtlänge des Schwenkarmes 22 und des Abstellteils 15, in Draufsicht gemäß Figur 1 gesehen, kleiner oder gleich der Breite des Auflageteils 1 auf Höhe der Schwenkstelle 35, so daß die der Schwenkstelle 35 entgegengesetzte erste Längsseite 6 des Auflageteils 1 ungeachtet der jeweiligen Schwenkposition nicht oder zumindest nur geringfügig vom Abstellteil 15 nach außen überragt wird.

Als besonders vorteilhaft hat es sich erwiesen, die Schwenkstelle 35 in dem sich zur Vorderseite 5 des Auflageteils 1 hin an der Knickbereich 8 anschließenden Bereich vorzusehen. Es besteht dann die aus Figur 1 ersichtliche Möglichkeit, die erste Schwenklagereinrichtung 25 zwischen dem Rand des vorderen Längenabschnittes 13 und der strichpunktiert angedeuteten verlängerten Randlinie 36 des rückwärtigen Längenabschnittes 12 in einer Weise zu plazieren, daß besagter rückwärtiger Längenabschnitt 12 in Querrichtung nicht oder zumindest nur geringfügig überragt wird. Dieses Zurücksetzen gegenüber dem rückwärtigen Längenabschnitt 12 bewirkt einen Schutz vor Beschädigungen beim Transport und erleichtert überdies das Verpacken des Bügeltisches. Dies ist speziell dann von Vorteil, wenn sich die Schwenkstelle 35 bzw. die zugeordnete erste Schwenklagereinrichtung 25 nicht - was prinzipiell auch möglich wäre - unterhalb dem Auflageteil 1 befindet, sondern, in Draufsicht gemäß Figur 1 auf die Auflagefläche 2 gesehen, zumindest teilweise außerhalb des Umrisses des Auflageteils 1 liegt.

Um eine noch flexiblere Positionierung des Abstellteils 15 in Längs- und Querrichtung der Auflagefläche 2 zu ermöglichen, ist es beim Ausführungsbeispiel über eine zweite Schwenklagereinrichtung 37 verschwenkbar am ersten Endbereich 23 des Schwenkarmes 22 gelagert. Dabei definiert die zweite Schwenklagereinrichtung 37 eine zur ersten Schwenkachse 33 parallele zweite Schwenkachse 38, so daß das ausgehend von der zweiten Schwenklagereinrichtung 37 vom Schwenkarm 22 wegragende Abstellteil 15 relativ zum Schwenkarm 22 in einer zur Auflagefläche 2 parallelen Ebene gemäß Doppelpfeil 42 verschwenkt werden kann. Dabei sind die Schwenkmöglichkeiten unabhängig von denen des Schwenkarmes 22, so daß sich die winkelmäßige Ausrichtung des tablettartig vom Schwenkarm 22 wegragenden Abstellteils 15 bezüglich des Schwenkarmes 22 unabhängig von der relativ zum Auflageteil 1 eingenommenen Schwenkposition des Schwenkarmes 22 selbst einstellen läßt.

Bevorzugt ist die zweite Schwenklagereinrichtung 37 desweiteren so ausgeführt, daß sie eine zur zweiten Schwenkachse 38 rechtwinkelige horizontale dritte Schwenkachse 43 definiert, die es ermöglicht, das Abstellteil 15 zusätzlich gemäß Doppelpfeil 44 in einer vertikalen Ebene relativ zum Schwenkarm 22 zu verschwenken und dadurch die Neigung der Abstellfläche 16 mit Bezug zur Auflagefläche 2 zu variieren. Durch die Schrägstellung wird das Abstellen und Entnehmen des Bügeleisens 14 erleichtert und es wird ferner bei Verwendung von Dampfbügeleisen einem Nachtropfen von Wasser entgegengewirkt.

Die erläuterten Schwenkmöglichkeiten des Abstellteils 15 mit Bezug zum Schwenkarm 22 können beispielsweise durch ein Kreuzgelenk oder durch ein Kugelgelenk realisiert werden.

Das in der Zeichnung abgebildete Bügelbrett verfügt über eine sehr komfortable Ausstattung, indem die Schwenkeinrichtung 18 so ausgeführt ist, daß das Abstellteil 15 beim Verschwenken des Schwenkarmes 22 gemäß Doppelpfeil 34 eine vorzugsweise selbsttätige Änderung seiner Vertikalabstandes zur Auflagefläche 2 erfährt. In diesem Zusammenhang zeigen die Figuren 1 und 2 ein eine Ruhestellung 45 einnehmendes Abstellteil 15, das am Rand des Auflageteils 1 auf der Auflagefläche 2 im wesentlichen ganzflächig aufliegt. Der erste Längenabschnitt 28 des Schwenkarms 22 ist dabei nach vorne in Richtung zur Vorderseite 5 verschwenkt und verläuft neben der Auflagefläche 2 etwa parallel zum vorderen Längenabschnitt 13 der zweiten Längsseite 7. Durch gegensinniges Zurückschwenken nimmt das Abstellteil 15 eine Position ein, bei der seine Längsachse 46 etwa rechtwinkelig zu dem ersten Längenabschnitt 28 ausgerichtet ist und mit seiner Unterseite 47 auf der Auflagefläche 2 ruht.

Die erste Schwenklagereinrichtung 25 ist nun mit einem nicht näher dargestellten Hubmechanismus ausgeführt, beispielsweise einer Zwangsführung, der bewirkt, daß der Schwenkarm 22 beim anfänglichen, gemäß Doppelpfeil 34 erfolgenden Verschwenken automatisch nach oben verlagert wird, was in Figur 3 durch Pfeil 48 angedeutet ist. Dadurch wird auch die zweite Schwenklagereinrichtung 37 angehoben und mit dieser der an ihr angelenkte rückwärtige Bereich 52 des Abstellteils 15.

Während dieser Hubbewegung senkt sich das Abstellteil 15 gewichtskraftbedingt an ihrem der zweiten Schwenklagereinrichtung 37 beabstandeten vorderen Bereich ab, bis die aus Figur 3 ersichtliche Schräglage vorliegt, die durch zwischen dem Schwenkarm 22 und dem Abstellteil 15 wirksame, in der Zeichnung allerdings nicht näher gezeigte Anschlagmittel vorgegeben wird. Das Abstellteil 15 befindet sich nun in einer Arbeitsposition, wobei zweckmäßigerweise ein vertikaler Abstand zwischen ihm und der Auflagefläche 2 eingehalten wird, der ein Hinwegschwenken über die Auflagefläche 2 gestattet, ohne mit auf dem Auflageteil 1 liegender Wäsche in Kontakt zu gelangen. Aus dem gleichen Grund erstreckt sich auch der über dem Auflageteil 1 liegende Abschnitt des Schwenkarmes 22 mit vertikalem Abstand zu der Auflagefläche 2.

Es versteht sich, daß den einzelnen Schwenklagerungen geeignete Feststellmittel zugeordnet sein können, die die vorübergehende Fixierung einer eingestellten Position gestatten. Zusätzlich oder alternativ können selbsttätig wirkende Hemmittel vorhanden sein, beispielsweise Reibmittel oder Rastmittel, die eine gewisse überwindbare Schwergängigkeit hervorrufen, um die eingestellten Positionen zu stabilisieren.

Da sich das Abstellteil 15 unabhängig von der vorgenommenen Positionierung stets über der Auflagefläche 2 befindet, verfügt der auch als Bügelbrett bezeichenbare Bügeltisch über einen günstigen Schwerpunkt ohne Kippgefahr. Speziell in diesem Zusammenhang ist es von Vorteil, wenn in der Zeichnung nicht näher dargestellte weitere Anschlagmittel vorhanden sind, die die Wegstrecke der Schwenkbewegung 34 des Schwenkarmes 22 derart begrenzen, daß der Schwenkarm nicht oder zumindest nur geringfügig über eine zur benachbarten Außenkontur des Auflageteils 1 parallele Ausrichtung zur Seite neben das Auflageteil 1 ausschwenkbar ist. Dies ist beim Ausführungsbeispiel realisiert, so daß dort der maximale Schwenkwinkel dem Knickwinkel des Knickbereiches 8 entspricht, welcher vorliegend im Bereich von 160° liegt.

Der maximale Schwenkwinkel des Abstellteils 15 mit Bezug zum Schwenkarm 22 bezogen auf die zweite Schwenkachse 38 beläuft sich beim Ausführungsbeispiel auf etwa 270°, da Anschlagmittel vorhanden sind, die ein gänzliches Hinwegschwenken des Abstellteils 15 über den ersten Längenabschnitt 27 verhindern. Bei Bedarf kann aber auch ohne weiteres eine 360°-Drehmöglichkeit vorgesehen sein.

Der maximale Schrägstellungswinkel des Abstellteils 15 mit Bezug zur Horizontalen liegt beim Ausführungsbeispiel im Bereich zwischen 15° und 25°.

Abschließend sei noch angemerkt, daß sich die Erfindung auch bei abweichend konturiertem Auflagenteil 1 verwirklichen läßt, und zwar insbesondere auch bei konventionellen Formgebungen mit sich zur Vorderseite 5 hin symmetrisch verjüngender Außenkontur, wie dies in Figur 1 strichpunktiert bei 54 angedeutet ist. In diesem Fall verfügt das Auflageteil 1 über zwei entgegengesetzten Längsseite 6, 7 zugeordnete Knickbereiche 8, wobei die erste Schwenklagereinrichtung 25 wahlweise dem einen oder anderen Knickbereich zugeordnet werden kann.

## Patentansprüche

1. Bügeltisch, mit einem länglichen Auflageteil (1), das eine ein Auflegen der zu bügelnden Teile ermöglichende Auflagefläche (2) aufweist, und mit einem Abstellteil (15) für ein Bügeleisen (14), das über eine Schwenkeinrichtung (18) relativ zum Auflageteil (1) schwenkbeweglich gelagert ist, dadurch gekennzeichnet, daß die Schwenkeinrichtung (18) derart ausgeführt ist, daß das Abstellteil (15) entlang wenigstens einer gekrümmten Wegstrecke über die Auflagefläche (2) hinwegschwenkbar und dabei in unterschiedlichen Längs- und Querpositionen über der Auflagefläche (2) positionierbar ist.

2. Bügeltisch nach Anspruch 1, dadurch gekennzeichnet, daß die Schwenkeinrichtung (18) mindestens einen Schwenkarm (22) enthält, an dem einenends das Abstellteil (15) vorgesehen ist und der andernends über eine erste Schwenklagereinrichtung (25) derart verschwenkbar mit dem Auflageteil (1) verbunden ist, daß er zumindest mit seinem dem Abstellteil (15) zugeordneten Längenabschnitt (28) über die Auflagefläche (2) hinwegschwenkbar ist.

3. Bügeltisch nach Anspruch 2, dadurch gekennzeichnet, daß die von der ersten Schwenklagereinrichtung (25) definierte Schwenkstelle (35) des Schwenkarmes (22) in einem Abstand von der Rückseite (4) des Auflageteils (1) angeordnet ist, der größer oder gleich dem Radius der Schwenkbewegung des Abstellteils (15) ist.

4. Bügeltisch nach Anspruch 2 oder 3, dadurch gekennzeichnet, daß das Auflageteil (1) an wenigstens einer Längsseite (7) eine abgeknickte Kontur hat, so daß es sich ausgehend von dem Knickbereich (8) nach vorne hin verjüngt, wobei die von der ersten Schwenklagereinrichtung (25) definierte Schwenkstelle (35) des Schwenkarmes (22) einem Knickbereich (8) zugeordnet ist.

5. Bügeltisch nach Anspruch 4, dadurch gekennzeichnet, daß die Schwenkstelle (35) in dem sich zur Vorderseite (5) des Auflageteils (1) hin an den Knickbereich (8) anschließenden Bereich vorgesehen ist.

6. Bügeltisch nach einem der Ansprüche 2 bis 5, dadurch gekennzeichnet, daß die erste Schwenklagereinrichtung (25), in Draufsicht auf die Auflagefläche (2) des Auflageteils (1) gesehen, zumindest partiell außerhalb des Umrisses des Auflageteils (1) liegt.

7. Bügeltisch nach einem der Ansprüche 2 bis 6, dadurch gekennzeichnet, daß Anschlagmittel vorhanden sind, die die Wegstrecke der Schwenkbewegung des Schwenkarmes (22) derart begrenzen, daß dieser nicht oder nur geringfügig über eine zur benachbarten Außenkontur des Auflageteils (1) parallele Ausrichtung zur Seite neben das Auflageteil (1) ausschwenkbar ist.

8. Bügeltisch nach einem der Ansprüche 2 bis 7, dadurch gekennzeichnet, daß das Abstellteil (15) über eine zweite Schwenklagereinrichtung (37) verschwenkbar am Schwenkarm (22) gelagert ist.

9. Bügeltisch nach Anspruch 8, dadurch gekennzeichnet, daß die zweite Schwenklagereinrichtung (37) so ausgeführt ist, daß das Abstellteil (15) relativ zum Schwenkarm (22) in einer zur Auflagefläche (2) zumindest im wesentlichen parallelen Ebene verschwenkbar ist.

10. Bügeltisch nach Anspruch 8 oder 9, dadurch gekennzeichnet, daß die zweite Schwenklagereinrichtung (37) so ausgeführt ist, daß die Neigung der von dem Abstellteil (15) definierten Abstellfläche (16) mit Bezug zur Auflagefläche (2) des Auflageteils (1) variabel ist.

11. Bügeltisch nach einem der Ansprüche 1 bis 10, dadurch gekennzeichnet, daß das Abstellteil (15) wahlweise in einer insbesondere am Rand des Auflageteils (1) auf der Auflagefläche (2) aufliegenden Ruheposition und in mindestens einer bezüglich der Auflagefläche (2) schräggestellten und/oder zur Auflagefläche (2) vertikal beabstandeten Arbeitsposition positionierbar ist.

12. Bügeltisch nach einem der Ansprüche 1 bis 11, dadurch gekennzeichnet, daß die Schwenkeinrichtung (18) so ausgeführt ist, daß das Abstellteil (15) beim Verschwenken des Schwenkarmes (22) zumindest partiell eine Änderung seines Vertikalabstandes zur Auflagefläche (2) erfährt.
